# EUROPÄISCHE PATENTANMELDUNG

(11) **EP 4 349 551 A1**
(43) Veröffentlichungstag der Anmeldung: **10.04.2024**
(21) Anmeldenummer: 23200986.0
(22) Anmeldetag: 29.09.2023
(51) Int. Cl.: B26D 7/22, B02C 18/06

(54) **SCHUTZVORRICHTUNG FÜR KUTTERMESSER EINER KUTTERMASCHINE UND ANORDNUNG DER SCHUTZVORRICHTUNG AN DEM KUTTERMESSER**

(30) Priorität: 07.10.2022 DE 102022125990
(71) Anmelder: ASTOR Schneidwerkzeuge GmbH, 15859 Storkow (DE)
(72) Erfinder: BASCHIN, Hendrik, 15859 Storkow (DE); MÜLLER, Mathis, 12489 Berlin (DE); FÖRSTER, Romano, 15517 Fürstenwalde (DE)
(74) Vertreter: Gulde & Partner

(57) **Zusammenfassung**

Die Erfindung betrifft eine Schutzvorrichtung (1; 2; 3; 4; 5) für ein Kuttermesser (10).

Es ist vorgesehen, dass die Schutzvorrichtung (1; 2; 3; 4; 5) mindestens ein stabiles Schutzelement (1A, 1B; 2A; 3A; 5A, 5A`) oder ein flexibles und elastisches Schutzelement (4A) ist, die als flache plattenartige Schutzelemente (1A, 1B; 2A; 3A; 4A; 5A, 5A') ausgebildet sind, wobei das jeweilige Schutzelement (1A, 1B; 2A; 3A; 4A; 5A, 5A') eine Schutzelementinnenseite und eine Schutzelementaußenseite aufweist, wobei auf der Schutzelementinnenseite ein im Wesentlichen orthogonal abstehender Schutzrand (1R; 2R; 3R; 4R; 5R) angeordnet ist, der als von einer Schutzelementstirnaußenseite abstehender Steg oder der als von der Schutzelementstirnaußenseite abgehender im Wesentlichen orthogonaler Winkel ausgebildet ist, wobei der Schutzrand (1R; 2R; 3R; 4R; 5R) vollständig an der Schutzelementstirnaußenseite des jeweiligen Schutzelementes (1A, 1B; 2A; 3A; 4A; 5A, 5A`) von einem Schutzelementfuß ausgehend, zumindest bis zu einer Schutzelementspitze verläuft, an der die Schutzelementstirnaußenseite in eine Schutzelementstirninnenseite übergeht, wobei die Schutzelementstirninnenseite im Wesentlichen schutzrandlos ausgebildet ist.

## Beschreibung

Die Erfindung betrifft eine Schutzvorrichtung für einen Bediener einer Kuttermaschine, die vor der (De-)Montage der Kuttermesser an den Kuttermessern befestigt wird und die Gefahr von Schnittverletzungen bei der Reinigung oder Montage am Messerkopf ausschließt.

Kuttermesser werden in einer Kuttermaschine zu einem sogenannten Messerkopf zusammengespannt. Am Messerkopf werden zumeist mehrere Messerpaare - häufig drei oder vier Messerpaare - zueinander verdreht zusammengespannt, wobei jeweils zwei Einzelmesser gegenüberliegend montiert werden. Der Messerkopf wird durch eine Kuttermesserwelle angetrieben und läuft in einer sich drehenden ringförmigen Kuttermesserschüssel, durch die das Produkt dem Messerkopf zugeführt wird. Die Kuttermaschinen werden beispielsweise bei der Herstellung von Wurstwaren eingesetzt.

Für die Halterung der Kuttermesser im Messerkopf haben sich verschiedene Systeme etabliert. Beispielsweise werden zwei Messer gegenüberliegend axial auf sogenannte Treibscheiben aufgesteckt, die die Rotation der Messerwelle auf die Messer überträgt.

Bei allen Kuttermaschinen müssen die Kuttermesser regelmäßig aus- und erneut eingebaut werden, um die Maschine und den Messerkopf zu reinigen, die Kuttermesser nachzuschärfen oder die Einzelteile zu inspizieren. Ebenso wird die Maschine auch im Bereich des Messerkopfes mit Handwerkzeugen, beispielsweise Kunststoffspachteln vorgereinigt, um die Produktausbeute zu verbessern.

### Stand der Technik:

Die Druckschrift DE 1 708 055 U offenbart Messer, die bei der Reinigung einer Kuttermaschine abgedeckt werden, um Verletzungen ohne das Tragen von Schutzausrüstung zu verhindern.

Einen anderen Ansatz verfolgt die Lösung gemäß der Druckschrift DE 196 39 332 A1 die beschreibt, dass eine Haube über den gesamten Messerkopf gestülpt wird, die eine Berührung mit den Messern ausschließt.

Ein weiterer Messerschutz schützt Personal vor Schnittverletzungen beim Ausräumen eines Kutterdeckels, wobei der Messerschutz auf die zwei, in Richtung Kutterdeckel weisenden,

Messer aufgesteckt wird.

Hinsichtlich der Vorgehensweise bei der Reinigung von Kuttermessern sind bekannt, erstens, die manuelle Reinigung mit einer Bürste, zweitens, das Besprühen mit Schaumreiniger in einem Messerwagen oder drittens, die Reinigung in einer Reinigungsmaschine.

Dabei besteht jedoch grundsätzlich, insbesondere bei mangelnder Schutzausrüstung des Bedieners erhöhte Verletzungsgefahr durch Schnittverletzungen bei der Durchführung der Reinigung, aufgrund von fettigen Produktresten und Reinigungsmitteln an den Kuttermessern, die bei den Bedienhandlungen ein ungewolltes Abrutschen des Bedieners bewirken können.

Eine Schutzvorrichtung, die für die Reinigung der Kuttermesser direkt am Messerkopf nutzbar ist, ist bisher nicht bekannt.

Die im Stand der Technik aufgeführten Lösungen schützen den Bediener der Kuttermaschine ausschließlich bei der Reinigung der Kuttermaschine und/oder dem Kuttermesser, nicht jedoch ausreichend beim beispielsweise regelmäßigen, täglichen Aus- und Einbau der Kuttermesser, wie in den Figuren 3A und 3B gezeigt ist, denn, insbesondere beim Einbau der Kuttermesser werden in der Praxis aufgrund von Zeitmangel und/oder dem Verlust an Feinfühligkeit beim Tragen der Schutzausrüstung und/oder aus Bequemlichkeit oder Selbstüberschätzung oftmals keine schnittfesten Handschuhe getragen. Daher ist die Verletzungsgefahr insbesondere in diesem Betriebszustand "Reinigung der Kuttermaschine" besonders hoch und durch die Vorgabe zum Tragen von Schutzausrüstung nur bedingt gemindert.

Es ist somit die Aufgabe der Erfindung, eine Schutzvorrichtung für ein Kuttermesser bereitzustellen, die bei Montage- und/oder Reinigungsarbeiten an den Kuttermessern und/oder Kuttermaschine nutzbar ist, um das Verletzungsrisiko abzusenken.

Ausgangspunkt ist eine Schutzvorrichtung für ein Kuttermesser.

Erfindungsgemäß ist vorgesehen, dass die Schutzvorrichtung mindestens ein stabiles Schutzelement oder ein flexibles und elastisches Schutzelement ist, das als flaches plattenartiges Schutzelement ausgebildet ist.

Es ist in einigen Ausführungsvarianten (erste bis dritte und fünfte Ausführungsvariante) vorgesehen, dass das mindestens eine stabile plattenartige Schutzelement eine Schutzschale, insbesondere eine Kunststoff-Schutzschale ist.

In einer Ausführungsvariante (vierte Ausführungsvariante) ist vorgesehen, dass das flexible und elastische plattenartige Schutzelement eine flexible Schutzhülle, insbesondere eine Kunststoff-Schutzhülle ist.

Das jeweilige Schutzelement weist eine Schutzelementinnenseite und eine Schutzelementaußenseite auf, wobei auf der Schutzelementinnenseite ein im Wesentlichen orthogonal abstehender Schutzrand angeordnet ist.

Der Schutzrand ist entweder als von einer Schutzelementstirnaußenseite abstehender Steg oder der als von der Schutzelementstirnaußenseite abgehender im Wesentlichen orthogonaler Winkel ausgebildet.

Dabei ist vorgesehen, dass der Schutzrand vollständig an der Schutzelementstirnaußenseite des jeweiligen Schutzelementes von einem Schutzelementfuß ausgehend, zumindest bis zu einer Schutzelementspitze verläuft, an der die Schutzelementstirnaußenseite in eine Schutzelementstirninnenseite übergeht, wobei die Schutzelementstirninnenseite im Wesentlichen schutzrandlos ausgebildet ist.

Ferner ist vorgesehen, dass der Schutzrand im Zusammenbauzustand des jeweiligen Schutzelementes mit dem Kuttermesser eine scharfe Schneide und eine Messerspitze an einer Messer-Stirnaußenseite einer geschärften Messervorderseite des Kuttermesser vor Berührung schützt, da sie im Zusammenbauzustand an dem oder in dem Schutzrand angeordnet sind, wobei das mindestens eine Schutzelement gleichzeitig mit seiner Schutzelementinnenseite an der geschärften Messervorderseite der beiden Messerseiten des Kuttermessers anliegt, wobei sich die geschärfte Messervorderseite und die ungeschärfte Messerrückseite gegenüberliegen und sich jeweils zwischen der Messer-Stirnaußenseite und einer Messer-Stirninnenseite erstreckt, wobei die entsprechende Anordnung des Schutzelementes an dem Kuttermesser noch näher erläutert wird.

Bevorzugt ist in einer Ausgestaltung vorgesehen, dass der Schutzrand des jeweiligen Schutzelementes im Bereich der zu der Schutzelementstirnaußenseite gehörenden Schutzelementspitze um einen vorgebbaren Betrag auf die Schutzelementstirninnenseite geführt ist, sodass sich im Bereich der Schutzelementspitze ein Aufnahmeschuh bildet, der im Zusammenbauzustand die Messerspitze des Kuttermessers aufnimmt, wobei die Schutzelementstirninnenseite außerhalb des Bereiches des Schutzrandes, der um die Schutzelementspitze herum auf die Schutzelementstirninnenseite geführt ist, im Wesentlichen schutzrandlos ausgebildet ist.

Ferner ist in einer weiteren bevorzugten Ausgestaltung vorgesehen, dass der Schutzrand des jeweiligen Schutzelementes im Bereich der Schutzelementspitze durch bereichsweises Weglassen des Schutzrandes eine Materialöffnung aufweist, sodass das jeweilige Schutzelement durch die Materialöffnung im Bereich der Schutzelementspitze schutzrandlos ausgebildet ist, wobei die Messerspitze der Messer-Stirnaußenseite des Kuttermessers im Zusammenbauzustand durch einen geringen Überstand des jeweiligen Schutzelementes gegenüber der Messerspitze des Kuttermessers im Bereich der Materialöffnung dennoch im Bereich der Schutzelementspitze - auch ohne ausgeführten Schutzrand - noch vor Berührung geschützt ist.

Weiterhin ist bevorzugt vorgesehen, dass die Schutzvorrichtung in dem im Wesentlichen orthogonal abstehenden Bereich des Schutzrandes des jeweiligen Schutzelementes, der über die Schutzelementinnenseite übersteht, auf der zu der Schutzelementinnenseite gerichteten Fläche des Schutzrandes eine Nut angeordnet ist, die im Zusammenbauzustand innerhalb des Schutzrandes des jeweiligen Schutzelementes mit dem Kuttermesser als Aufnahme für die scharfe Schneide und die Messerspitze der Messer-Stirnaußenseite des Kuttermessers dient.

Bei den Schutzvorrichtungen der ersten drei in der Beschreibung erläuterten Ausführungsvarianten ist bevorzugt vorgesehen, dass in dem stabilen plattenartigen Schutzelement außerhalb des Schutzrandes in einem zentralen Bereich des Schutzelementes mindestens eine Öffnung ausgebildet ist, durch die im Zusammenbauzustand mindestens ein Befestigungselement geführt ist, sodass das jeweilige Schutzelement an dem Kuttermesser reversibel befestigbar ist.

Bei einer Schutzvorrichtung gemäß einer vierten Ausführungsvariante, wie in der Beschreibung erläutert, ist bevorzugt vorgesehen, dass an der im Wesentlichen schutzrandlosen Schutzelementstirninnenseite des flexiblen und elastischen plattenartigen Schutzelementes als Befestigungselement des Schutzelementes mindestens ein Rastelement angeordnet ist, sodass das flexible und elastische Schutzelement im Zusammenbauzustand mit dem Kuttermesser an der Messer-Stirninnenseite unter elastischer Verformung des Schutzelementes befestigbar ist, sobald das Kuttermesser mit seiner Messer-Stirnaußenseite in oder an dem Schutzrand des flexiblen und elastischen plattenartigen Schutzelementes anliegt.

In einer fünften Ausführungsvariante ist bevorzugt vorgesehen, dass das mindestens eine stabile plattenartige Schutzelement zweiteilig ausgebildet ist, und ein erstes Schutzelementteil und ein zweites Schutzelementteil umfasst, sodass die Schutzelementteile jeweils mit ihren Schutzelementinnenseiten an der geschärften Messervorderseite der beiden Messerseiten des Kuttermessers anliegen, die sich einer Messerrückseite gegenüberliegend zwischen der Messer-Stirnaußenseite und einer Messer-Stirninnenseite erstreckt, wobei die Schutzelementteile Rastteile und formenseitig korrespondierende Aufnahmeteile aufweisen, welche hinsichtlich ihrer Positionierung an den Schutzelementteilen derart angeordnet sind, dass sie im Zusammenbauzustand ineinander rasten, wobei jedes der Schutzelementteile mit einem Federelement in Verbindung steht, sodass eine zum Ausrasten führende Relativbewegung der Schutzelementteile gegen eine den eingerasteten Zusammenbauzustand bewirkende Federkraft des Federelementes erlaubt ist, sodass die im Zusammenbauzustand ineinandergreifenden Rastteile und Aufnahmeteile ausrasten.

Die Erfindung betrifft auch eine Anordnung einer Schutzvorrichtung an einem Kuttermesser gemäß der vorher und in der Beschreibung genannten Merkmale, die sich dadurch auszeichnet, dass gemäß der zweiten, dritten und vierten Ausführungsvariante, eine scharfe Schneide und eine Messerspitze an einer Messer-Stirnaußenseite einer geschärften Messervorderseite des Kuttermessers von einem stabilen oder flexiblen und elastischen plattenartigen Schutzelement umgriffen ist, das gleichzeitig mit seiner Schutzelementinnenseite an der geschärften Messervorderseite der beiden Messerseiten des Kuttermessers anliegt, die sich einer ungeschärften Messerrückseite gegenüberliegend zwischen der Messer-Stirnaußenseite und einer Messer-Stirninnenseite erstreckt.

Die Erfindung betrifft auch eine Anordnung einer Schutzvorrichtung an einem Kuttermesser gemäß der vorher und in der Beschreibung genannten Merkmale, die sich dadurch auszeichnet, dass gemäß der ersten Ausführungsvariante, die scharfe Schneide und die Messerspitze an der Messer-Stirnaußenseite der geschärften Messervorderseite des Kuttermessers von einem stabilen plattenartigen ersten Schutzelement teilweise umgriffen ist, wobei das Schutzelement gleichzeitig mit seiner Schutzelementinnenseite an der geschärften Messervorderseite der beiden Messerseiten des Kuttermessers anliegt, die sich der ungeschärften Messerrückseite gegenüberliegend zwischen der Messer-Stirnaußenseite und einer Messer-Stirninnenseite erstreckt, und ein weiteres stabiles plattenartiges zweites Schutzelement angeordnet ist, dass die scharfe Schneide und die Messerspitze von der ungeschärften Messerrückseite des Kuttermessers her, an der Messer-Stirnaußenseite des Kuttermessers von dem zweiten Schutzelement teilweise umgreift, wobei das zweite Schutzelement gleichzeitig mit seiner Schutzelementinnenseite an der ungeschärften Messerrückseite der beiden Messerseiten des Kuttermessers anliegt.

Die Erfindung betrifft auch eine Anordnung einer Schutzvorrichtung an einem Kuttermesser gemäß der vorher und in der Beschreibung genannten Merkmale, die sich dadurch auszeichnet, dass gemäß der fünften Ausführungsvariante ein stabiles plattenartiges zweiteiliges Schutzelement mit einem der beiden Schutzelemente die scharfe Schneide und die Messerspitze an der Messer-Stirnaußenseite der geschärften Messervorderseite des Kuttermessers umgreift und beide plattenartigen zweiteiligen Schutzelemente jeweilige mit ihrer Schutzelementinnenseite an der geschärften Messervorderseite der beiden Messerseiten des Kuttermessers anliegen.

Bei allen Ausführungsvarianten ist erfindungsgemäß eine Anordnung eines mit einer erfindungsgemäßen Schutzvorrichtung versehenen Kuttermessers, die an dem mindestens einen Kuttermesser angeordnet ist, in einer Kutterschüssel einer Kuttermaschine vorgesehen, die sich dadurch auszeichnet, dass der Schutzrand der jeweiligen Schutzelemente (gemäß der Ausführungsvarianten) im Bereich der Schutzelementspitze die Messerspitze vor Berührung schützt und nur einen geringen Betrag über die Messerspitze übersteht.

Es ist vorgesehen, dass die Schutzelementspitze der jeweiligen Schutzelemente durch bereichsweises Weglassen des Schutzrandes eine Materialöffnung aufweist, sodass das jeweilige Schutzelement durch die Materialöffnung im Bereich der Schutzelementspitze zwar schutzrandlos ausgebildet ist, wobei jedoch vorgesehen ist, dass die Messerspitze der Messer-Stirnaußenseite des Kuttermessers im Zusammenbauzustand durch einen geringen Überstand des jeweiligen Schutzelementes gegenüber der Messerspitze des Kuttermessers im Bereich der Materialöffnung noch vor Berührung geschützt ist.

In vorteilhafter Weise ergibt sich dadurch jeweils der Effekt, dass eine Drehung eines Messerkopfes der Kuttermaschine, an dem mindestens ein mit der jeweiligen Schutzvorrichtung versehenes Kuttermesser angeordnet ist, um 360° auf der Kuttermessewelle der Kuttermaschine möglich ist, da der Betrag der Materialdicke des Schutzrandes oder der Betrag des geringen Überstandes, der im Bereich der Schutzelementspitze gegenüber der Messerspitze übersteht, geringer ist als ein Spaltmaß, das durch die Differenz zwischen den radialen Abständen einer Innenwandung der Kutterschüssel und der Messerspitze des Kuttermessers jeweils vom Mittelpunkt der Drehachse der Kuttermesserwelle aus gesehen, definiert ist, sodass ein mit der jeweiligen Schutzvorrichtung versehenes Kuttermesser in einem in der Kuttermaschine eingebauten Zustand, ohne, dass die Schutzvorrichtung die Kutterschüssel berührt, um die 360° auf der Kuttermessewelle der Kuttermaschine drehbar ist.

Ein Bediener der Kuttermaschine, der sich bei Bedienhandlungen vor Verletzung schützen möchte, kann somit unter Drehen des Messerkopfes, mit den daran angeordneten Kuttermessern, die Kuttermesser (im eingebauten Zustand in der Kuttermesser) der Reihe nach mit einer der Schutzvorrichtungen versehen, sodass er erst anschließend die notwendigen Bedienhandlungen (Ausbau etc.) vornimmt, bei denen dann in vorteilhafter Weise keine Gefahr besteht, sich zu verletzen.

Die Erfindung wird nachfolgend anhand der zugehörigen Figuren näher erläutert. Die Figuren zeigen:
- Figur 1: einen Kuttermesserkopf, in einem in einer Kuttermaschine montierten Zustand, bei geöffnetem Kuttermesserdeckel der Kuttermaschine;
- Figur 2: den Kuttermesserkopf mit mehreren Kuttermessern im ausgebauten Zustand und eine Einzelheit eines Kuttermessers;
- Figur 3A: eine Ansicht in eine Kuttermesserschüssel während einer Bedienhandlung zur Verdeutlichung des Ein- oder Ausbaus des Kuttermesserkopfes;
- Figur 3B: eine weitere Ansicht in die Kuttermesserschüssel während einer Bedienhandlung zur Verdeutlichung des Ein- oder Ausbaus des Kuttermesserkopfes;

### Erste Ausführungsvariante:

- Figur 4A: eine perspektivische Ansicht eines Kuttermessers im ausgebauten Zustand mit einer ersten Schutzvorrichtung (im Zusammenbauzustand von Kuttermesser und Schutzvorrichtung) von einer ersten Seite (der geschärften Messervorderseite) aus gesehen;
- Figur 4B: eine perspektivische Ansicht des Kuttermessers im ausgebauten Zustand mit der ersten Schutzvorrichtung (im Zusammenbauzustand von Kuttermesser und Schutzvorrichtung) von einer gegenüberliegenden zweiten Seite (der nicht geschärften Messerrückseite) aus gesehen;
- Figur 4C: die erste Schutzvorrichtung im Zusammenbauzustand von Kuttermesser und Schutzvorrichtung gemäß den Figuren 4A, 4B in einer vergrößerten Darstellung mit einem ersten Befestigungselement (vergleiche Figuren 4A, 4D) zur Befestigung der ersten Schutzvorrichtung;

- Figur 4D: die erste Schutzvorrichtung im Zusammenbauzustand von Kuttermesser und Schutzvorrichtung gemäß Figur 4A in einer vergrößerten Darstellung von der ersten Seite (der geschärften Messervorderseite), wobei die Schutzvorrichtung transparent dargestellt ist;

### Zweite Ausführungsvariante:

- Figur 5A: eine perspektivische Ansicht eines Kuttermessers im ausgebauten Zustand mit einer zweiten Schutzvorrichtung (im Zusammenbauzustand von Kuttermesser und Schutzvorrichtung) von einer ersten Seite (der geschärften Messervorderseite) aus gesehen;
- Figur 5B: eine perspektivische Ansicht des Kuttermessers im ausgebauten Zustand mit der zweiten Schutzvorrichtung (im Zusammenbauzustand von Kuttermesser und Schutzvorrichtung) von einer gegenüberliegenden zweiten Seite (der nicht geschärften Messerrückseite) aus gesehen;
- Figur 5C: eine Ansicht A gemäß Figur 5B auf die zweite Schutzvorrichtung im Zusammenbauzustand von Kuttermesser und Schutzvorrichtung auf eine durch die Schutzvorrichtung geschützte scharfe Schneide des Kuttermessers;
- Figur 5D: eine Einzelheit eines zweites Befestigungselementes zur Befestigung der zweiten Schutzvorrichtung;
- Figur 5E: das Kuttermesser von der ersten Seite (der geschärften Messervorderseite) gemäß Figur 5A, jedoch ohne zweite Schutzvorrichtung in einer perspektivischen Darstellung im an einer Treibscheibe angeordneten Zustand;
- Figur 5F: das Kuttermesser gemäß Figur 5E, jedoch mit der zweiten Schutzvorrichtung im Zusammenbauzustand in einer perspektivischen Darstellung im an einer Treibscheibe angeordneten Zustand von der ersten Seite (der geschärften Messervorderseite) aus gesehen;
- Figur 5G: das Kuttermesser von der zweiten Seite (der nicht geschärften Messerrückseite) gemäß Figur 5B mit der zweiten Schutzvorrichtung im Zusammenbauzustand in einer perspektivischen Darstellung im an einer Treibscheibe angeordneten Zustand;

### Dritte Ausführungsvariante:

- Figur 6A: eine perspektivische Ansicht eines Kuttermessers im ausgebauten Zustand mit einer dritten Schutzvorrichtung (im Zusammenbauzustand von Kuttermesser und Schutzvorrichtung) von einer ersten Seite (der geschärften Messervorderseite) aus gesehen;
- Figur 6B: einen Schnitt A-A gemäß der in Figur 6A gezeigten Schnittlinie A-A zur Verdeutlichung eines dritten Befestigungselementes zur Befestigung der dritten Schutzvorrichtung (oben: geschärfte Messervorderseite und unten: geschärfte Messervorderseite);

### Vierte Ausführungsvariante:

- Figur 7A: eine perspektivische Ansicht eines Kuttermessers im ausgebauten Zustand mit einer vierten Schutzvorrichtung (im Zusammenbauzustand von Kuttermesser und vierter Schutzvorrichtung) von einer ersten Seite (der nicht geschärften Messerrückseite) aus gesehen;
- Figur 7B: eine perspektivische Ansicht des Kuttermessers im ausgebauten Zustand mit der vierten Schutzvorrichtung (im Zusammenbauzustand von Kuttermesser und vierter Schutzvorrichtung) von einer gegenüberliegenden zweiten Seite (der geschärften Messervorderseite) aus gesehen;
- Figur 7C: eine perspektivische Ansicht eines Kuttermessers im ausgebauten Zustand mit der vierten Schutzvorrichtung (in einem noch nicht vollständigen Zusammenbauzustand von Kuttermesser und Schutzvorrichtung) von der ersten Seite (der nicht geschärften Messerrückseite) aus gesehen;
- Figur 7D: eine perspektivische Ansicht des Kuttermessers im ausgebauten Zustand mit der vierten Schutzvorrichtung (in dem noch nicht vollständigen Zusammenbauzustand von Kuttermesser und Schutzvorrichtung) von der gegenüberliegenden zweiten Seite (der geschärften Messervorderseite) aus gesehen;

### Fünfte Ausführungsvariante:

- Figur 8A: eine Draufsicht auf ein Kuttermesser im ausgebauten Zustand mit einer fünften Schutzvorrichtung (im Zusammenbauzustand von Kuttermesser und Schutzvorrichtung) von einer ersten Seite (der nicht geschärften Messerrückseite) aus gesehen;
- Figur 8B: eine Draufsicht auf das Kuttermesser im ausgebauten Zustand mit der fünften Schutzvorrichtung (im Zusammenbauzustand von Kuttermesser und Schutzvorrichtung) ebenfalls von der ersten Seite (der nicht geschärften Messerrückseite) aus gesehen.

Es wird zunächst in einer Zusammenschau auf die Figuren 1 bis 3B eingegangen, die nochmals den Stand der Technik erläutern. Innerhalb aller Figuren werden nachfolgend die gleichen Bezugszeichen für gleiche Bauteile verwendet, wobei gegebenenfalls nicht in jeder Figur erneut alle bereits vorgestellten Bauteile anhand der Bezugszeichen nochmals erläutert werden.

In der nachfolgenden Beschreibung wird (bei der ersten bis dritten und der fünften Ausführungsvariante) für das mindestens eine stabile plattenartige Schutzelement bereits die bevorzugte Ausgestaltung erläutert, bei der das mindestens eine stabile plattenartige Schutzelement eine Schutzschale, insbesondere eine Kunststoff-Schutzschale ist.

Weiter wird in der nachfolgenden Beschreibung (bei der vierten Ausführungsvariante) für das flexible und elastische plattenartige Schutzelement die bevorzugte Ausgestaltung erläutert, bei der das flexible und elastische plattenartige Schutzelement eine flexible Schutzhülle, insbesondere eine Kunststoff-Schutzhülle ist.

In einer Ausführungsvariante (vierte Ausführungsvariante) ist vorgesehen, dass das flexible und elastische plattenartige Schutzelement eine flexible Schutzhülle, insbesondere eine Kunststoff-Schutzhülle ist.

Mit anderen Worten, bei der nachfolgenden Beschreibung können gedanklich die Begriffe "Schutzschale" und "Schutzhülle" in - "Schutzelement" - ersetzt werden, sodass die bevorzugten Ausführungsvarianten in einer allgemeineren Formulierung verstanden werden können.

Die Erfindung berücksichtigt als prinzipbedingte Randbedingung, dass ein geringer Spalt zwischen der Innenwandung einer Kutterschüssel 40 der Kuttermaschine 100 und einer Messerspitze 10A eines Messerkopfes der Kuttermesser 10 gewährleistet werden soll.

Gemäß Figur 1 wird ein auf die Drehachse der Kuttermesserwelle 20 der Kuttermesser 10 bezogener radialer Abstand r10A der Messerspitze 10A definiert. Mit anderen Worten, gemäß Figur 1 bilden die Kuttermesser 10 in Abhängigkeit der Länge der Kuttermesser 10, die zwischen der Kuttermesserwelle 20 und der Messerspitze 10A bestimmt ist, einen Messerkopfdurchmesser d10A.

Die Kutterschüssel 40 wird im Betrieb der Kuttermaschine 100 von einem Kutterdeckel 50 abgedeckt, wobei die erläuterte prinzipbedingte Randbedingung auch für den geschlossenen Kutterdeckel 50 gilt, der jedoch bei der Reinigung der Kuttermesser 10 oder dem Nachschliff der Kuttermesser 10 oder dem Ersatz der Kuttermesser 10 geöffnet ist, sodass der geringe auf die Drehachse der Kuttermesserwelle 20 der Kuttermesser 10 bezogene radiale Abstand r10A nur im Bereich der Kutterschüssel 40 von Bedeutung ist, wenn im geöffneten Zustand der Kuttermaschine 100 die zuvor genannten Bedienhandlungen stattfinden.

Bezogen auf die Kuttermesserwelle 20 der Kuttermesser 10 ist die Innenwandung einer Kutterschüssel 40 ebenfalls in einem radialen Abstand von der Kuttermesserwelle 20 beabstandet angeordnet, wobei der radiale Abstand der Kuttermesserwelle 20 geringfügig größer ist als der radiale Abstand r10A der Messerspitze 10A jedes der Kuttermesser 10 von der axialen verlaufenden Achse der Kuttermesserwelle 20. Die Differenz zwischen den radialen Abständen der Innenwandung der Kutterschüssel 40 und der Messerspitze entspricht dem Spalt zwischen Messerspitze 10A und der Innenwandung der Kutterschüssel 40.

Es ist vorgesehen, dass ein Kuttermesser 10 oder die mehreren Kuttermesser 10 im Spaltbereich, das heißt, in dem vorhandenen geringen Spalt zwischen einer Innenwandung der Kutterschüssel 40 der Kuttermaschine 100 und der Messerspitze 10A der Kuttermesser 10 im eingebauten Zustand der Kuttermesser 10 derart von der Schutzvorrichtung umschlossen werden, dass die Kuttermesser 10 mit an einem oder mehreren Kuttermesser/n angeordneter/angeordneten Schutzvorrichtung/en versehen werden können, wobei die Rotation der Kuttermesser 10 um die Drehachse der Kuttermesserwelle 20 weiterhin möglich ist, worin ein wesentlicher Vorteil der Erfindung besteht.

Das oder die Kuttermesser 10 ist/sind an der Messerspitze 10A angeschrägt aber nicht geschärft, sodass schwerere Schnittverletzungen nicht zu befürchten sind. Es wird jedoch erfindungsgemäß sichergestellt, dass die Schutzvorrichtung möglichst weit über die Messerspitze 10A des Kuttermessers 10 übersteht, um auch Schnittverletzungen des Bedieners zu verhindern, die gegebenenfalls durch die zumindest angeschrägte Messerspitze 10A entstehen können, wie nachfolgend verdeutlicht ist.

Für die Reinigung der Kuttermaschine 100, das heißt, der Kutterschüssel 40 und der Kuttermesser 10 ist vorgesehen, dass die Kutterschüssel 40 erst grob mit warmem Wasser unter hohem Druck abgespült wird.

Es ist weiter vorgesehen, dass anschließend die Schutzvorrichtung an allen vorhandenen Kuttermessern 10 montiert und die Kuttermesser 10 mit der montierten Schutzvorrichtung auf dem Messerkopf für die Reinigung der Kuttermesser 10, den Nachschliff der Kuttermesser 10 oder den Ersatz der Kuttermesser 10, ausgebaut werden.

Als Messerkopf wird vom Fachmann das gesamte Messerpaket in der Kuttermaschine, das aus mehreren Kuttermessern besteht, bezeichnet, wobei mehrere Kuttermesser 10 über einen Messerfuß 10B mit in axialer Richtung hintereinander angeordneten und jeweils zwischen den Kuttermessern 10 liegenden Treibscheiben 30 verbunden sind und im Zusammenbauzustand den Kuttermesserkopf bilden, der am besten durch die Figuren 3A und 3B verdeutlicht wird.

Die mehreren Kuttermesser 10 sind je der erforderlichen oder vorgesehen Anzahl in radialer Richtung vom Mittelpunkt des Messerkopfes ausgehend über 360° gleichmäßig verteilt angeordnet.

Die beim Ausbau der Kuttermesser 10 notwendige/n Bedienhandlung/en und dabei vorhandenen Gefahrenpotentiale, die ohne Schutzvorrichtung vorliegen, sind in den Figuren 3A und 3B veranschaulicht und zuvor beschrieben, wobei der Einbau der Kuttermesser 10 in bekannter Weise analog durchgeführt werden muss.

Für die sich anschließende gründliche Reinigung der Kuttermesser 10 und der Schutzvorrichtung müssen diese vom Kuttermesser 10 getrennt und separat gereinigt werden.

Die Erfindung betrifft verschiedene Ausführungsvarianten einer Schutzvorrichtung, die nachfolgend detailliert erläutert werden.

### Erste Ausführungsvariante - Figuren 4A bis 4D:

Eine erste Ausführungsvariante wird in einer Zusammenschau der Figuren 4A bis 4D erläutert.

Die erste Schutzvorrichtung 1 ist aus einem Plattenmaterial hergestellt, wonach die zwei Schutzschalen 1A, 1B aus dem Plattenmaterial ausgefräst sind.

Die Schutzschalen 1A, 1B weisen je einen im reversiblen Zusammenbauzustand von Kuttermesser 10 und erster Schutzvorrichtung 1 gegenüberliegende Öffnungen auf, wobei vorgesehen ist, dass zumindest eine der Schutzschalen, die sich im Zusammenbauzustand an einem Bolzenende eines Sterngriffbolzens 1C befindet, einen Gewindeeinsatz mit Innengewinde, ein Sackloch mit Innengewinde oder eine Durchgangsbohrung mit Innengewinde aufweist.

Bevorzugt ist vorgesehen, dass das Bolzenende des Bolzens des Sterngriffbolzens 1C ein mit dem jeweiligen Innengewinde korrespondiertes Außengewinde aufweist, sodass der Bolzen in dem Gewindeeinsatz oder dem Sackloch oder der Durchgangsbohrung des Sterngriffbolzens 1C befestigt, insbesondere eingeschraubt werden kann, um den Zusammenbauzustand herzustellen.

Mit anderen Worten, eine der Schutzschalen 1A, 1B weist einen Gewindeeinsatz, ein Sackloch oder eine Durchgangsbohrung jeweils mit Innengewinde auf, während die andere der Schutzschalen 1A, 1B lediglich eine einfache Durchgangsöffnung aufweist, um den Bolzen des Sterngriffbolzens 1C hindurchführen zu können. Das Kuttermesser 10 weist an der entsprechenden Position ebenfalls eine einfache Durchgangsöffnung auf, sodass die Schutzschalen 1A und 1B und das dazwischen liegende Kuttermesser 10 in den reversiblen Zusammenbauzustand verschraubt werden können.

In der ersten Ausführungsvariante ist vorgesehen, dass in die ausgefrästen Schutzschalen 1A, 1B jeweils ein Rand 1R oder ein Rand 1R mit einer randseitigen Nut eingebracht wird, damit eine nutartige Aufnahme, die auch als Rinne bezeichnet werden kann oder ein Schutzrand, zur Aufnahme der scharfen Schneide 10.1 des Kuttermessers 10 als spaltartige Aufnahmerinne oder Rand, die oder der im reversiblen Zusammenbauzustand die scharfe Schneide 10.1 umgreift, ausgebildet ist. Es ist bevorzugt vorgesehen, dass der Rand 1R oder der Rand 1R und die Nut mittels eines Winkelfräsers gefertigt wird.

Die Schutzschalen 1A, 1B umgreifen die scharfe Schneide 10.1 im Zusammenbauzustand des Kuttermessers 10 mit der Schutzvorrichtung 1 dann beidseitig.

Es versteht sich somit, dass die Konturen der Schutzschalen 1A, 1B der Schneidenkontur der scharfen Schneide 10.1 des Kuttermessers 10 folgen, damit die Schutzschalen 1A, 1B im Zusammenbauzustand beidseitig an die scharfe Schneide 10.1 des Kuttermessers 10 angepasst sind.

Die Materialdicke der Schutzschalen 1A, 1B im Bereich der Messerspitze 10A wird gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst. Damit ist gemeint, dass die Schutzschalen 1A, 1B der Schutzvorrichtung 1 im Zusammenbauzustand im Bereich der Messerspitze 10A, das heißt, im Bereich der nicht geschärften Schräge des Kuttermessers 10 offene Bereiche aufweisen, die sich im Zusammenbauzustand gegenüberliegen. Diese offenen Bereiche der Schutzvorrichtung 1 werden nachfolgend als Materialöffnungen bezeichnet und in den Figuren mit den Bezugszeichen 1A-1 und 1B-1 versehen. Diese Materialöffnungen dienen dem erfindungsgemäßen Gedanken, dass die Schutzvorrichtung 1 im eingebauten Zustand in der Kuttermaschine 100 auf dem Kuttermesser 10 im Bereich der Messerspitze 10A so wenig Material wie möglich aufweist, um sicher zu stellen, dass das Material in den oben erläuterten Spalt zwischen der Innenwandung der Kutterschüssel 40 der Kuttermaschine 100 und der Messerspitze 10A der Kuttermesser 10 passt.

Es ist somit vorgesehen, dass die Schutzschalen 1A, 1B der Schutzvorrichtung 1 im Zusammenbauzustand im Bereich der Messerspitze 10A Ränder bilden, der nur einen geringfügigen Überstand über die Messerspitze 10A hinaus bildet, sodass bei den Bedienhandlungen des Werkers kein Kontakt zu der Messerspitze 10A erfolgt, obwohl sich an die Ränder die Materialöffnungen 1A-1, 1B-1 der Schutzvorrichtung 1 anschließen, die im Zusammenbauzustand eine gemeinsame Materialöffnung bilden.

Der Rand der Schutzvorrichtung 1 im Bereich der Messerspitze 10A ist hinsichtlich seiner geometrischen Form an die Form der Kutterschüssel 40 der Kuttermaschine 100 angepasst, das heißt, halbrund ausgebildet, sodass sich der beschriebene Spalt bildet.

Dadurch kann die auf dem Kuttermesser 10 im Zusammenbauzustand angeordnete Schutzvorrichtung 1 im in den Messerkopf in der Kuttermaschine 100 eingebauten Zustand derart um die Kuttermessewelle 20 gedreht werden, dass die Messerspitze 10A mit der Schutzvorrichtung 1 gemeinsam, insbesondere bei sehr geringem Spaltmaß - ohne die Fläche der Kutterschüssel 40 zu berühren -, durch die Kutterschüssel 40 rotiert.

Das heißt, dass in vorteilhafter Weise auf alle Kuttermesser 10 eine Schutzvorrichtung unter Drehung des Messerkopfes um 360° mit den daran angeordneten Kuttermessern 10 zum Schutz eines Bedieners angeordnet werden kann. Nachfolgende Betätigungshandlungen sind dann gefahrlos durchführbar.

Mit anderen Worten, der Betrag der Materialdicke der Schutzschalen 1A, 1B, das heißt, der Überstand der Ränder über die Messerspitze 10A hinaus, ist im Bereich Messerspitze 10A geringer als der Betrag des vorhandenen Spaltes.

In bevorzugter Ausgestaltung der Erfindung besteht das Plattenmaterial aus einem Kunststoff.

### Zweite Ausführungsvariante - Figuren 5A bis 5G:

Eine zweite Ausführungsvariante wird in einer Zusammenschau der Figuren 5A bis 5G erläutert.

Die zweite Schutzvorrichtung 2 ist ebenfalls aus einem Plattenmaterial hergestellt, wobei nur eine Schutzschale 2A, das Kuttermesser 10 im reversiblen Zusammenbauzustand von Kuttermesser 10 und zweiter Schutzvorrichtung 2 - einteilig - umgreift.

In der zweiten Ausführungsvariante ist vorgesehen, dass die Schutzschale 2A ebenfalls aus Plattenmaterial gefräst wird, wobei in die ausgefräste Platte 2A ein Rand 2R oder ein Rand 2R mit einer randseitigen Nut eingebracht wird, damit eine nutartige Aufnahme, die auch als Rinne bezeichnet werden kann oder ein Schutzrand, zur Aufnahme der scharfen Schneide 10.1 des Kuttermessers 10 als spaltartige Aufnahmerinne oder Rand, die oder der im reversiblen Zusammenbauzustand die scharfe Schneide 10.1 umgreift, ausgebildet ist. Es ist bevorzugt vorgesehen, dass der Rand 2R oder der Rand 2R und die Nut mittels eines Winkelfräsers gefertigt wird.

Es versteht sich somit, dass die Kontur des Randes 2B' der Platte 2A beziehungsweise der Nut im Rand 2B`, das heißt, die Kontur der Aufnahmerinne oder des Randes der Kontur der scharfen Schneide 10.1 des Kuttermessers 10 angepasst ist.

Es ist analog zu der ersten Ausführungsvariante vorgesehen, dass im Bereich der Messerspitze 10A das Material gering gehalten und an den Spalt zwischen der Innenwandung der Kutterschüssel 40 der Kuttermaschine 100 und der Messerspitze 10A der Kuttermesser 10 im eingebauten Zustand der Kuttermesser 10 angepasst ist.

Mit anderen Worten, der Betrag der Materialdicke der Platte 2A, das heißt, der Überstand des Randes der Schutzvorrichtung 2 über die Messerspitze 10A ist im Bereich Messerspitze 10A geringer als der Betrag des vorhandenen Spaltes. Die Schutzschale 2A weist somit analog zu der ersten Ausführungsvariante eine Materialöffnung auf, die mit dem Bezugszeichen 2A-1 bezeichnet und in den Figuren 5A und 5B gekennzeichnet ist.

Dadurch kann die auf dem Kuttermesser 10 im Zusammenbauzustand angeordnete Schutzvorrichtung 2 im in den Messerkopf in der Kuttermaschine 100 eingebauten Zustand derart um die Kuttermessewelle 20 gedreht werden, dass die Messerspitze 10A ohne die Fläche der Kutterschüssel 40 zu berühren, durch die Kutterschüssel 40 läuft. Das heißt, dass in vorteilhafter Weise auf alle Kuttermesser 10 eine Schutzvorrichtung 2 unter Drehung des Messerkopfes um 360° mit den daran angeordneten Kuttermessern 10 zum Schutz eines Bedieners angeordnet werden kann. Nachfolgende Betätigungshandlungen sind dann gefahrlos durchführbar.

Bei dieser zweiten Ausführungsvariante ist vorgesehen, dass das Kuttermesser 10 an einer vorgebbaren, insbesondere zentralen Position einen Gewindeeinsatz mit Innengewinde oder ein Sackloch mit Innengewinde oder eine Durchgangsbohrung mit Innengewinde aufweist, in die in bevorzugter Ausgestaltung der Erfindung ein Befestigungselement in der Art eines Arretierbolzens 2C mit seinem Außengewinde eingeschraubt wird.

Die Schutzschale 2A umgreift die scharfe Schneide 10.1 des Kuttermessers 10 im Zusammenbauzustand einseitig.

Die Schutzvorrichtung 2 weist an einer vorgegebenen Position eine Bohrung mit Innengewinde auf, in welches der Arretierbolzen 2C geschraubt wird.

Im Kuttermesser 10 ist an der entsprechenden Position, in der im Zusammenbauzustand die Bohrung mit Innengewinde der Schutzvorrichtung 2 angeordnet ist, eine einfache Durchgangsbohrung angeordnet. In diese Durchgangsbohrung greift im gesperrten Zustand des Arretierbolzens 2C im Befestigungszustand der Schutzvorrichtung 2 eine Spitze des Arretierbolzens 2C ein, wodurch die Schutzschale 2A der Schutzvorrichtung 2 vor einem Abrutschen von dem Kuttermesser 10 gehindert wird. In der entsperrten Stellung des Arretierbolzens 2C wird die zuvor eingreifende in Figur 5D ganz links dargestellte Spitze des Arretierbolzens 2C in das Gewindeteil des Arretierbolzens 2C eingezogen, sodass sie nicht mehr in die Durchgangsbohrung des Kuttermessers 10 eingreift, wodurch die Schutzschale 2A vom Kuttermesser 10 abgenommen werden kann.

Der Arretierbolzen 2C (vergleiche Figur 5D) weist endseitig ein korrespondierendes

Außengewinde auf, das in das jeweilige Innengewinde eingeschraubt wird. Eine Veränderung der Arretierstellung durch Querkräfte kann in vorteilhafter Weise durch diesen Arretierbolzen verhindert werden, denn der Arretierbolzen kann erst nach handbetätigter Ausrückung des Pilzgriffs 2C-1 des Arretierbolzens aus einer Rastaufnahme 2C-2 in eine andere Arretierstellung gefahren werden.

In bevorzugter Ausgestaltung der Erfindung besteht das Plattenmaterial auch bei dieser Ausführungsvariante aus einem Kunststoff.

### Dritte Ausführungsvariante - Figuren 6A und 6B:

Eine dritte Ausführungsvariante wird in einer Zusammenschau der Figuren 6A und 6B erläutert.

Die dritte Ausführungsvariante unterscheidet sich hinsichtlich der Ausgestaltung der zweiten Schutzvorrichtung von der zweiten Ausführungsvariante, sodass statt eines Arretierbolzens 2C als Befestigungselement ein Kugelsperrbolzen 3C eingesetzt wird.

Mit anderen Worten, die dritte Schutzvorrichtung 3 zeichnet sich analog zu der zweiten Schutzvorrichtung 2 und der zugehörigen Beschreibung dadurch aus, dass eine aus einer Platte gefräste Schutzschale 3A als dritte Schutzvorrichtung 3 mit den Merkmalen der zweiten Ausführungsvariante beziehungsweise der zweiten Schutzvorrichtung 2 ausgebildet ist, wobei ebenfalls eine Schutzschale 3A die scharfe Schneide 10.1 des Kuttermessers 10 im Zusammenbau einseitig, mittels einer Nut in einem Rand 3B' als Aufnahmerinne oder ein Rand 3B`, die oder der einer Kontur der scharfen Schneide 10.1 des Kuttermessers 10 angepasst ist, umgreift.

Jedoch weisen die Schutzschale 3A und das Kuttermesser 10 nur noch mindestens eine einfache Öffnung beziehungsweise Bohrung auf, wobei im Ausführungsbeispiel zwei einfache Bohrungen angeordnet sind.

Als Befestigungselement wird nämlich in der dritten Ausführungsvariante kein Befestigungselement in der Art eines Arretierbolzens 2C eingeschraubt, sondern es wird ein Kugelsperrbolzen 3C angeordnet, um den reversiblen Zusammenbauzustand von Kuttermesser 10 und dritter Schutzvorrichtung 3 zu bewirken. Die Platte 3A umgreift die scharfe Schneide 10.1 des Kuttermessers 10 im Zusammenbauzustand einseitig, wie die Figuren 6A und 6B analog zu den Figuren 5A bis 5G verdeutlichen.

Das Kuttermesser 10 und die Schutzvorrichtung 3 weisen an den entsprechenden Positionen einfache Durchgangsöffnungen auf, sodass die die scharfe Schneide 10.1 umgreifende Platte 3A in den Zusammenbauzustand gebracht werden kann, indem die Schutzschale 3A mittels des Kugelsperrbolzen 3C an dem Kuttermesser 10 befestigt wird.

Der vorgeschlagene Kugelsperrbolzen 3C erlaubt ein besonders schnelles und einfaches Verbinden von Maschinenteilen und Werkstücken. Er weist ebenfalls einen Pilzgriff 3C-1 und einen gewindelosen Bolzen auf, der endseitig Ver- und Entriegelungskugeln 3C-2 aufweist.

Durch Drücken eines Druckknopfes 3C-3 innerhalb des Pilzgriffs 3C-1 werden die beiden Ver- und Entriegelungskugeln 3C-2 entriegelt und die zu verbindenden Teile können voneinander aus dem Zusammenbauzustand in den Einzelzustand gebracht werden. Wird der Druckknopf losgelassen, verriegeln die Ver- und Entriegelungskugeln 3C-2 die Verbindung wieder sicher.

Es versteht sich, dass ein solcher Kugelsperrbolzen 3C auch eingesetzt werden kann, um die Schutzschalen 1A, 1B der ersten Ausführungsvariante oder die Schutzschale 2A der zweiten Ausführungsvariante mit dem jeweiligen Kuttermesser 10 zu verbinden.

Analog zu den vorgehenden Ausführungsvarianten wird die Materialdicke der Schutzschale 3A im Bereich der Messerspitze 10A gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst.

Dadurch kann die auf dem Kuttermesser 10 im Zusammenbauzustand angeordnete Schutzvorrichtung 3 im in den Messerkopf in der Kuttermaschine 100 eingebauten Zustand derart um die Kuttermessewelle 20 gedreht werden, dass die Messerspitze 10A ohne die Fläche der Kutterschüssel zu berühren, durch die Kutterschüssel 40 läuft. Das heißt, dass in vorteilhafter Weise auf alle Kuttermesser 10 eine Schutzvorrichtung unter Drehung des Messerkopfes um 360° mit den daran angeordneten Kuttermesser 10 zum Schutz eines Bedieners angeordnet werden kann. Nachfolgende Betätigungshandlungen sind dann gefahrlos durchführbar.

Mit anderen Worten, der Betrag der Materialdicke der Schutzschale 3A, das heißt, der Überstand des Randes über die Messerspitze 10A hinaus, ist im Bereich Messerspitze 10A geringer als der Betrag des vorhandenen Spaltes. Die Schutzvorrichtung 3 weist analog zu den anderen Schutzvorrichtungen 1, 2 eine Materialöffnung 3A-1 auf, die im Zusammenbauzustand im Bereich der Messerspitze 10A angeordnet ist.

In bevorzugter Ausgestaltung der Erfindung besteht das Plattenmaterial aus einem Kunststoff.

### Vierte Ausführungsvariante - Figuren 7A und 7D:

In der vierten Ausführungsvariante ist vorgesehen, dass eine vierte Schutzvorrichtung 4 als verformbare Schutzhülle 4A, insbesondere als Kunststoff-Schutzhülle ausgebildet ist. Die Schutzhülle 4A wird bevorzugt durch Spritzgießen hergestellt. Die elastische Verformbarkeit und die Flexibilität der Schutzhülle 4A hat den Vorteil, dass die Schutzhülle 4A ausgehend von einem noch nicht vorliegenden Zusammenbauzustand über die nicht angeschärfte Messerrückseite (Messer-Stirninnenseite des Kuttermessers 10) geklickt werden kann.

Zur Befestigung der Schutzhülle 4A weist die Schutzhülle 4A mindestens ein Rastelement 4C, bevorzugt mehrere Rastelemente 4C auf, die bevorzugt bereits beim Herstellungsprozess an die Schutzhülle 4A angeformt sind.

Wie die Figuren 7A bis 7D in einer Zusammenschau verdeutlichen, ist die Schutzhülle 4A derart ausgebildet, dass sie die Schneidenseite (Messer-Stirnaußenseite) der Schneide 10.1 des Kuttermessers 10 über einen gegenüber der Fläche der Schutzhülle 4A orthogonal abstehenden Rand 4B' oder wiederum über einen ebenfalls orthogonal abstehenden Rand 4B` mit einer Nut umgreift, sodass die scharfe Schneide 10.1 durch die Schutzhülle 4A geschützt ist. Die Rastelemente 4C sind bevorzugt auf der der scharfen Schneide 10.1 gegenüberliegenden Messer-Stirninnenseite des Kuttermessers 10 angeordnet, wie die Figuren 7A bis 7D verdeutlichen.

In vorteilhafter Weise kann ein Nutzer die Schutzhülle 4A in einfacher Weise auf das Kuttermesser auflegen, sodass die Schutzhülle 4A schneidenseitig an dem Rand 4B' oder wiederum über den ebenfalls orthogonal abstehenden nutartigen Rand mit seiner Nut an der scharfen Schneide 10.1 schützend anliegt, wonach die Schutzhülle 4A über das Kuttermesser 10 gezogen und mittels der Rastelemente 4C an der der scharfen Schneide 10.1 gegenüberliegenden Messer-Stirninnenseite des Kuttermessers 10 eingeklickt und somit lagefest positioniert wird.

Erfindungsgemäß ist das Kuttermesser in dieser Ausführungsvariante formschlüssig durch die Rastelemente 4C befestigt, während in den anderen Ausführungsvarianten eine kraftschlüssige Befestigung mittel der erläuterten Befestigungselemente vorgeschlagen wird beziehungsweise vorgesehen ist.

Die Figur 7A zeigt eine perspektivische Ansicht des Kuttermessers 10 im ausgebauten Zustand mit der vierten Schutzvorrichtung 4 (im Zusammenbauzustand von Kuttermesser 10 und vierter Schutzvorrichtung 4) von einer zweiten Seite (der nicht geschärften Messerrückseite) aus gesehen.

Die Figur 7B zeigt eine perspektivische Ansicht des Kuttermessers im ausgebauten Zustand mit der vierten Schutzvorrichtung 4 (im Zusammenbauzustand von Kuttermesser 10 und vierter Schutzvorrichtung 4) von einer gegenüberliegenden ersten Seite (der geschärften Messervorderseite) aus gesehen.

Die Figur 7C zeigt eine perspektivische Ansicht des Kuttermessers 10 im ausgebauten Zustand mit der vierten Schutzvorrichtung 4 (in einem noch nicht vollständigen Zusammenbauzustand von Kuttermesser 10 und vierter Schutzvorrichtung 4) vor dem Einklicken oder nach dem Ausklicken der Schutzhülle 4A von der zweiten Seite (der nicht geschärften Messerrückseite) aus gesehen.

Die Figur 7D zeigt eine perspektivische Ansicht des Kuttermessers 10 im ausgebauten Zustand mit der vierten Schutzvorrichtung 4 (in dem noch nicht vollständigen Zusammenbauzustand von Kuttermesser 10 und vierter Schutzvorrichtung 4) von der gegenüberliegenden ersten Seite (der geschärften Messervorderseite) aus gesehen, analog Figur 7C vor dem Einklicken oder nach dem Ausklicken der Schutzhülle 4A.

Analog zu den vorgehenden Ausführungsvarianten wird die Materialdicke der Schutzhülle 4A im Bereich der Messerspitze 10A gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst.

Analog zu den andere Ausführungsvarianten weist die Schutzhülle 4A eine Materialöffnung 4A-1 auf, die im Zusammenbauzustand im Bereich der Messerspitze 10A angeordnet ist.

Mit anderen Worten, der Betrag der Materialdicke der Schutzhülle 4A, das heißt, der Überstand des Randes im Bereich der Materialöffnung 4A-1 der Schutzhülle 4A über die Messerspitze 10A hinaus, ist im Bereich Messerspitze 10A geringer als der Betrag des vorhandenen Spaltes zwischen der Innenwandung der Kutterschüssel 40 und der Messerspitze 10A, sodass auch bei dieser Ausführungsvariante die erfindungsgemäßen Vorteile in Bezug auf die Drehung des Messerkopfes um 360° mit den daran angeordneten Kuttermessern 10 und der jeweiligen

Schutzvorrichtungen 4 zum Schutz eines Bedieners vorliegen.

### Fünfte Ausführungsvariante - Figuren 8A und 8B:

In einer fünften Ausführungsvariante ist vorgesehen, dass eine fünfte Schutzvorrichtung 5 gemäß einer Zusammenschau der Figuren 8A und 8B zweiteilig ausgebildet ist.

Die fünfte Schutzvorrichtung 5 umfasst ein erstes Schutzschalenteil 5A, das bevorzugt analog zu der Schutzschale 2A gemäß der zweiten Schutzvorrichtung 2 ausgebildet ist. Sie umgreift im Zusammenbauzustand die angeschärfte Messervorderseite mit der scharfen Schneide 10.1 des Kuttermessers 10 im Wesentlichen zur Hälfte und die Messer-Stirnaußenseite des Kuttermessers 10 analog zu der zweiten Schutzvorrichtung 2.

Die zweiteilige Schutzvorrichtung 5 umfasst darüber hinaus ein zweites Schutzschalenteil 5A'.

Die zweiteilige Schutzvorrichtung 5 umgreift im Zusammenbauzustand ebenfalls die angeschärfte Messervorderseite mit der scharfen Schneide 10.1 des Kuttermessers 10 im Wesentlichen zur Hälfte mit dem erstes Schutzschalenteil 5A und die der Messer-Stirnaußenseite mit der scharfen Schneide 10.1 gegenüberliegende Messer-Stirninnenseite des Kuttermessers 10 mit dem, zweiten Schutzschalenteil 5A', an der analog zu allen Ausführungsvarianten keine scharfe Schneide 10.1 ausgeführt ist.

Beide Schutzschalenteile 5A, 5A' sind bevorzugt, analog zu der ersten bis dritten Ausführungsvariante, aus Plattenmaterial gefräst, wobei in die ausgefrästen Schutzschalenteile 5A, 5A` Ränder 5B' oder Ränder mit Nuten eingebracht werden, damit nutartige Aufnahmen, die auch als Rinnen bezeichnet werden können oder Schutzränder, zur Aufnahme der scharfe Schneide 10.1 des Kuttermessers 10 und der gegenüberliegenden Messer-Stirninnenseite des Kuttermessers 10, als spaltartige Aufnahmerinnen oder Ränder, die oder der im reversiblen Zusammenbauzustand die scharfen Schneide 10.1 an der Messer-Stirnaußenseite des Kuttermessers 10 und bevorzugt auch die gegenüberliegende nicht angeschärfte Messer-Stirninnenseite des Kuttermessers 10 umgreifen, ausgebildet sind.

Es ist vorgesehen, dass die Nuten oder die Ränder 5B` mit den Nuten mittels eines Winkelfräsers gefertigt werden.

Es versteht sich somit, dass die Kontur der Schutzschalenteile 5A, 5A' beziehungsweise der Ränder 5B' und der Nuten in den Rändern 5B`, das heißt, die Kontur der Aufnahmerinnen oder Ränder 5B' bezüglich des ersten Schutzschalenteiles 5A der Kontur der scharfen Schneide 10.1 auf der ersten Messer-Stirnaußenseite des Kuttermessers 10 und bezüglich des zweiten Schutzschalenteiles 5A' der Kontur der gegenüberliegenden Messer-Stirninnenseite angepasst ist, die der scharfen Schneide 10.1 gegenüberliegt.

Bevorzugt ist vorgesehen, dass zwischen den Schutzschalenteilen 5A, 5A' mindestens ein Federelement 5C, insbesondere mindestens ein Gummiband angeordnet ist, welches die Schutzschalenteile 5A, 5A' im Zusammenbauzustand über eine wirkende Federvorspannung in ihrer Position an dem Kuttermesser 10 hält beziehungsweise klemmt.

Das mindestens eine Federelement 5C wird somit beidseitig an den Schutzschalen 5A, 5A' befestigt. Die Schutzschalenteile 5A, 5A' können gegen die Federvorspannung des Federelementes 5C auseinandergerückt werden, sodass die Schutzvorrichtung 5 einfach auf das Kuttermesser 10 aufgebracht beziehungsweise vom Kuttermesser 10 abgenommen werden kann.

Bevorzugt ist zur besseren Positionierung der Schutzschalenteile auf dem Kuttermesser 10 vorgesehen, dass an mindestens einem der Schutzschalenteile 5A, 5A`bevorzugt zwei Rastteile 5D angeordnet sind, die von den Schutzschalenteilen 5A, 5A` abstehen und in gegenüberliegende hinsichtlich der Form korrespondierende Aufnahmeteile (nicht dargestellt) einrasten.

Figur 8A zeigt eine Draufsicht auf das Kuttermesser 10 im ausgebauten Zustand mit der fünften Schutzvorrichtung 5 (im Zusammenbauzustand von Kuttermesser und Schutzvorrichtung 5) von einer ersten Seite (der nicht geschärften Messerrückseite) aus gesehen, wobei sich die Schutzvorrichtung 5 bereits in einem geschlossenen fertig montierten Zustand befindet.

Figur 8A zeigt die Rastteile 5D der fünften Schutzvorrichtung 5 in den nicht näher dargestellten Aufnahmeteilen im vollständig ausgeführten Zusammenbauzustand.

Figur 8B zeigt die Rastteile 5D der fünften Schutzvorrichtung 5 in den nicht näher dargestellten Aufnahmeteilen im noch nicht vollständig ausgeführten Zusammenbauzustand, während der Aufbringung, das heißt, der Montage der fünften Schutzvorrichtung 5 auf das Kuttermesser 10.

Die Figur 8B zeigt eine Draufsicht auf das Kuttermesser 10 im ausgebauten Zustand mit der fünften Schutzvorrichtung 5 (im Zusammenbauzustand von Kuttermesser 10 und Schutzvorrichtung 5) ebenfalls von der ersten Seite (der nicht geschärften Messervorderseite) aus gesehen, wobei sich die Schutzvorrichtung 5 noch nicht in einem geschlossenen fertig montierten Zustand befindet. Durch eine gegen die Kraft des Federelementes 5C wirkende Gegenkraft, wird die Schutzvorrichtung 5 geöffnet und kann auf das Kuttermesser 10 aufgebracht oder abgenommen werden. Nach Loslassen der Schutzschalenteile 5A, 5A' entfällt die Gegenkraft und die Schutzschalenteile 5A, 5A' schnappen/rasten konturgenau und entsprechend mittels der Rastteile 5D und Aufnahmeteile positioniert auf das Kuttermesser 10 ein.

Analog zu den vorgehenden Ausführungsvarianten wird die Materialdicke der Schutzschalenteile 5A, 5A' im Bereich der Messerspitze 10A gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst. Jedes der Schutzschalenteile 5A, 5A' weist eine halbsegmentartige Materialöffnung 5A-1 und 5A'-1 auf, die sich im vollständig ausgeführten Zusammenbauzustand zu einer Materialöffnung der beiden Schutzschalenteile 5A, 5A' vereinen, sodass wiederum nur ein Rand gebildet wird, der einen geringen Überstand über die Messerspitze 10.1 des Kuttermessers 10 aufweist. Mit anderen Worten, der Betrag der Materialdicke der Schutzschalenteile 5A, 5A', das heißt, der Überstand des Randes der fünften Schutzvorrichtung 5 ist durch die Materialöffnungen 5A-1 und 5A`-1 über die Messerspitze 10A des jeweiligen Kuttermessers 10 hinaus, geringer als der Betrag des vorhandenen Spaltes.

In bevorzugter Ausgestaltung der Erfindung besteht das Plattenmaterial der Schutzschalenteile 5A, 5A' wiederum aus einem Kunststoff.

Die Materialdicke des Schutzschalenteiles 5A ist im Bereich der Messerspitze 10A gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst. Mit anderen Worten, der Betrag der Materialdicke des Schutzschalenteiles 5A, das heißt, der Überstand über die Messerspitze 10A hinaus, ist im Bereich Messerspitze 10A geringer als der Betrag des vorhandenen Spaltes. Dadurch kann die auf dem Kuttermesser 10 im Zusammenbauzustand angeordnete fünfte Schutzvorrichtung 5 im in den Messerkopf in der Kuttermaschine 100 eingebauten Zustand derart um die Kuttermessewelle 20 gedreht werden, dass die Messerspitze 10A, ohne die Fläche der Kutterschüssel zu berühren, durch die Kutterschüssel 40 läuft. Das heißt, dass in vorteilhafter Weise auf alle Kuttermesser 10 eine Schutzvorrichtung unter Drehung des Messerkopfes um 360° mit den daran angeordneten Kuttermessern 10 zum Schutz eines Bedieners angeordnet werden kann. Nachfolgende Betätigungshandlungen sind dann gefahrlos durchführbar.

### Sechste Ausführungsvariante - ohne Figuren:

Gemäß der sechsten Ausführungsvariante ist eine sechste Schutzvorrichtung vorgesehen, die analog zu der ersten Schutzvorrichtung 1 aus zwei Schutzschalen (zweiteilige Ausgestaltung) ausgebildet ist, wobei sich die Schutzschalen im Zusammenbauzustand auf der geschärften Messervorderseite und der nicht geschärften Messerrückseite gegenüberliegen.

Das heißt, eine Schutzschale ist auf der ersten Seite (der geschärften Messervorderseite) und die andere Schutzschale ist auf der zweiten Seite (der nicht geschärften Messerrückseite) angeordnet.

Zwischen den Schutzschalen liegt im Bereich der Schneidenseite (Messer-Stirnaußenseite) der scharfen Schneide 10.1 des Kuttermessers 10 ein Scharnier und auf der der Schneidenseite der scharfen Schneide 10.1 des Kuttermessers 10 gegenüberliegenden Messer-Stirninnenseite ist ein Verschlusselement angeordnet, welches die zwei Schutzschalen miteinander reversibel öffenbar verbindet.

Bei dieser sechsten Ausführungsvariante beziehungsweise der sechsten Schutzvorrichtung ist das Kuttermesser 10 vollständig in die Schutzvorrichtung schützend umgeben, wobei nur noch der Kuttermesserfuß 10B und eine Materialöffnung der Schutzvorrichtung frei bleibt, die im Zusammenbauzustand im Bereich der Messerspitze angeordnet ist. Denn analog zu den vorgehenden Ausführungsvarianten wird die Materialdicke der Schutzschalen im Bereich der Messerspitze 10A gering gehalten und ist an den Spalt zwischen der Innenwandung der Kutterschüssel 40 der Kuttermaschine 100 und der Messerspitze 10A der Kuttermesser 10 im eingebauten Zustand der Kuttermesser 10 angepasst. Mit anderen Worten, der Betrag der Materialdicke der beiden Schutzschalen der sechsten Schutzvorrichtung, das heißt, der Überstand eine Randes im Bereich der Materialöffnung über die Messerspitze 10A hinaus, ist geringer als der Betrag des vorhandenen Spaltes. Dadurch kann auch die auf dem Kuttermesser 10 im Zusammenbauzustand angeordnete sechste Schutzvorrichtung im in den Messerkopf in der Kuttermaschine 100 eingebauten Zustand derart um die Kuttermessewelle 20 gedreht werden, dass die Messerspitze 10A ohne die Fläche der Kutterschüssel 40 zu berühren, durch die Kutterschüssel 40 läuft. Das heißt, dass in vorteilhafter Weise auf alle Kuttermesser 10 auch die sechste Schutzvorrichtung unter Drehung des Messerkopfes um 360° mit den daran angeordneten Kuttermessern 10 zum Schutz eines Bedieners angeordnet werden kann.

### Weitere Aspekte der Erfindung:

Die nachfolgenden bevorzugten Ausgestaltungen gelten für alle zuvor erläuterten Schutzvorrichtungen.

Wie bereits erläutert, wird auf den Kuttermessern 10, vor dem Einbau in den Messerkopf der Kuttermaschine 100 und vor dem Ausbau aus dem Messerkopf der Kuttermaschine 100, eine der Schutzvorrichtungen befestigt, wodurch stets die scharfe Schneide 10.1 beziehungsweise der scharfe Schneidenbereich aller angeordneten beziehungsweise anordbaren Kuttermesser 10 abdeckt ist. Dabei ist vorgesehen, dass die jeweilige Schutzvorrichtung beziehungsweise die Schutzvorrichtungen erst nachdem alle Kuttermesser 10 eingebaut wurden, entfernt werden.

Es versteht sich, dass an mehreren Kuttermessern 10 unterschiedliche Schutzvorrichtungen in einer Kuttermaschine 100 in Kombination eingesetzt werden können.

Vorgesehen ist ferner, dass die jeweilige Schutzvorrichtung in vorteilhafter Weise zusätzlich als Montagehilfe beim Einbau der Kuttermesser 10 wirkt, da bevorzugt vorgesehen ist, dass mindestens eine Markierung und/oder eine Anlagekante 1K; 2K; 3K; 4K; 5K die Positionierung des Kuttermessers 10 an einer Treibscheibe 30 der Kuttermaschine 100 den Einbau der Kuttermesser 10 mit der jeweiligen daran zuvor (vor dem Einbau des Kuttermessers 10 in der Kuttermaschine 100) angeordneten Schutzvorrichtung vereinfacht.

Die bevorzugte Ausgestaltung unter Nutzung der Anlagekante 1K; 2K, 3K; 4K, 5K wird nachfolgend erläutert. Die Anlagekante ist in den Figuren 4A, 4B; 5B, 5G; 6A; 7B, 7D; 8A, 8B in Bezug auf die Ausführungsvarianten der Schutzvorrichtungen 1; 2; 3; 4; 5 verdeutlicht.

Die Kuttermesser 10 werden in der Praxis auch auf eine Art und Weise eingebaut, bei der sich der Messerblock im sogenannten ungespannten Zustand befindet. Mit anderen Worten, die Treibscheiben 30 und die Kuttermesser 10 sind - in axialer Richtung der Kuttermesserwelle 20 gesehen - nicht verspannt und können somit axial auseinandergeschoben werden, ohne dass die Treibscheiben 30 von der Kuttermesserwelle 20 abgenommen werden müssen. In diesem Zustand ist es möglich, die Kuttermesser 10 zwischen die (etwas auseinandergeschobenen) Treibscheiben 30 zu stecken, sodass die Kuttermesser 10 zunächst aus radialer Richtung und in axialer Richtung auf die Messerbolzen der Treibscheiben 30 aufgesteckt werden können.

Bei dem Aufstecken kann der Bediener die Messerbolzen zwischen den Treibscheiben 30 schlecht sehen, da dem Bediener durch die zwar axial auseinandergeschoben aber eng beieinanderliegenden Treibscheiben 30 die Sicht versperrt ist, zumal der Bediener dabei über die Kuttermaschine 100 gebeugt arbeitet. Der Bediener steckt das jeweilige Kuttermesser 10 aufgrund seiner Erfahrung und dem Wissen über die ungefähre Position der Messerbolzen auf die Messerbolzen. Durch die Anlagekante 1K; 2K; 3K; 4K; 5K der auf dem Kuttermesser 10 angebrachten jeweiligen Schutzvorrichtung 1; 2; 3; 4; 5, die bevorzugt durch einen Teil der Schutzelementstirninnenseite ausgebildet ist, wird der Vorgang des Aufsteckens des oder der Kuttermesser 10 wesentlich vereinfacht und der Vorgang kann insgesamt beschleunigt werden.

Die Kontur der Schutzelementstirninnenseite der jeweiligen Schutzvorrichtung 1; 2; 3; 4; 5, das heißt, die Kontur der Anlagekante 1K; 2K; 3K; 4K; 5K korrespondiert mit der Außenkontur der Treibscheibe 30. Das jeweilige Kuttermesser 10 wird von dem Bediener mittels der Anlagekante 1K; 2K; 3K; 4K; 5K der Schutzvorrichtung 1; 2; 3; 4; 5 bei dem radialen Einschieben des Kuttermessers 10 zwischen zwei Treibscheiben 30 im Wesentlichen an der Außenkontur mindestens einer der benachbarten Treibscheiben 30 radial ausgerichtet. Durch diese radiale Ausrichtung ist das Kuttermesser 10 bereits derart richtig auch in axialer Richtung positioniert, dass die Aufnahmebohrungen im Kuttermesser 10 bei leichtem Hin- und Herschwenken des Kuttermessers 10 um die Kuttermesserwelle 20 sicher in die übereinstimmende Position mit den Messerbolzen der Treibescheibe 30 kommen, sodass die Aufnahmebohrungen der Kuttermesser 10 auch ohne direkte Sicht in vereinfachter Weise in axialer Richtung auf die Messerbolzen aufschiebbar sind.

Weiterhin ist als eine bevorzugte Ausgestaltung vorgesehen, dass die jeweilige Schutzvorrichtung 1; 2; 3; 4; 5 auf ihrer im Zusammenbauzustand zu dem oder den Kuttermessern 10 liegenden Seite (Innenseite) Spülkanäle aufweist und an geeigneten Positionen schutzelementaußenseitig Reinigungsanschlüsse (mindestens ein Reinigungsanschluss) umfasst, der/die durch das Material der Schutzvorrichtung 1; 2; 3; 4; 5geführt ist/sind und zu den Spülkanälen führt/führen. Die ausgebildeten Spülkanäle und Reinigungsanschlüsse können im Zusammenbauzustand von Kuttermesser 10 und jeweiliger Schutzvorrichtung 1; 2; 3; 4; 5 zum Umspülen des Kuttermessers 10 oder der Kuttermesser 10 mit Reinigungs- oder Desinfektionsmittel, vorzugsweise in einem Ultraschallbad, genutzt werden, sodass die Gefahr von Schnittverletzungen auch bei der Reinigung der Kuttermesser 10 außerhalb der Kuttermaschine 100 nahezu komplett ausgeschlossen werden kann. In einem solchen Fall erfolgt der Ausbau und die Reinigung sowie der Einbau ausschließlich mit an den Kuttermessern 10 angebrachten Schutzvorrichtungen.

Schließlich wird in einer bevorzugten Ausgestaltung noch vorgesehen, dass die beschriebenen Schutzvorrichtungen 1; 2; 3; 4; 5, wie erläutert, für einzelne Kuttermesser ausgebildet werden oder die jeweiligen Schutzvorrichtungen werden derart ausgebildet, dass zwei in einem Messerkopf in einer axialen Ebene angeordnete Kuttermesser 10, das heißt, insbesondere zwei in einer im Messerkopf bezüglich der Kuttermesserwelle 20 radial gegenüberliegende Kuttermesser 10 mit einer gemeinsamen Schutzvorrichtung versehen sind, die gleichzeitig beide Kuttermesser 10 umgibt und dabei die zugehörige Treibscheibe 30 überspannt.

### Bezugszeichenliste

- 100: Kuttermaschine
- 10: Kuttermesser
- 10.1: Schneide
- 10A: Messerspitze
- d10A: Messerkopfdurchmesser
- r10A: radialer Abstand
- 10B: Messerfuß
- 20: Kuttermesserwelle
- 30: Treibscheibe/n
- 40: Kutterschüssel
- 50: Kutterdeckel

### Erste Ausführungsvariante:

- 1: erste Schutzvorrichtung
- 1A: erstes Schutzelement, erste stabile Schutzschale
- 1A-1: Materialöffnung
- 1B: zweites Schutzelement, zweite stabile Schutzschale
- 1B-1: Materialöffnung
- 1C: Sterngriffbolzen
- 1R: Schutzrand
- 1K: Anlagekante

Zweite Ausführungsvariante:
- 2: zweite Schutzvorrichtung
- 2A: Schutzelement, stabile Schutzschale
- 2A-1: Materialöffnung
- 2C: Arretierbolzen
- 2C-1: Pilzgriff
- 2C-2: Rastaufnahme
- 2R: Schutzrand
- 2K: Anlagekante

### Dritte Ausführungsvariante:

- 3: dritte Schutzvorrichtung

- 3A: Schutzelement, stabile Schutzschale
- 3A-1: Materialöffnung
- 3C: Kugelsperrbolzen
- 3C-1: Pilzgriff
- 3C-2: Ver- und Entriegelungskugeln
- 3C-3: Druckknopf
- 3R: Schutzrand
- 3K: Anlagekante

### Vierte Ausführungsvariante:

- 4: vierte Schutzvorrichtung
- 4A: Schutzelement, flexible und elastische Schutzhülle
- 4A-1: Materialöffnung
- 4C: Rastelemente
- 4R: Schutzrand
- 3K: Anlagekante

### Fünfte Ausführungsvariante:

- 5: fünfte Schutzvorrichtung
- 5A: erstes Schutzelementteil, erste stabile Schutzschale
- 5A-1: Materialöffnung
- 5A': zweites Schutzelementteil, zweite stabile Schutzschale
- 5A`-1: Materialöffnung
- 5C: Federelement
- 5D: Rastteile
- 5R: Schutzrand
- 5K: Anlagekante

## Patentansprüche

1. Schutzvorrichtung (1; 2; 3; 4; 5) für ein Kuttermesser (10),
**dadurch gekennzeichnet, dass**
die Schutzvorrichtung (1; 2; 3; 4; 5) mindestens ein stabiles Schutzelement (1A, 1B; 2A; 3A; 5A, 5A`) oder ein flexibles und elastisches Schutzelement (4A) ist, die als flache plattenartige Schutzelemente (1A, 1B; 2A; 3A; 4A; 5A, 5A') ausgebildet sind,
• wobei das jeweilige Schutzelement (1A, 1B; 2A; 3A; 4A; 5A, 5A') eine Schutzelementinnenseite und eine Schutzelementaußenseite aufweist, wobei auf der Schutzelementinnenseite ein im Wesentlichen orthogonal abstehender Schutzrand (1R; 2R; 3R; 4R; 5R) angeordnet ist, der als von einer Schutzelementstirnaußenseite abstehender Steg oder der als von der Schutzelementstirnaußenseite abgehender im Wesentlichen orthogonaler Winkel ausgebildet ist, wobei der Schutzrand (1R; 2R; 3R; 4R; 5R) vollständig an der Schutzelementstirnaußenseite des jeweiligen Schutzelementes (1A, 1B; 2A; 3A; 4A; 5A, 5A`) von einem Schutzelementfuß ausgehend, zumindest bis zu einer Schutzelementspitze verläuft, an der die Schutzelementstirnaußenseite in eine Schutzelementstirninnenseite übergeht, wobei die Schutzelementstirninnenseite im Wesentlichen schutzrandlos ausgebildet ist,
• wobei der Schutzrand (1R; 2R; 3R; 4R; 5R) im Zusammenbauzustand des jeweiligen Schutzelementes (1A, 1B; 2A; 3A; 4A; 5A, 5A') mit dem Kuttermesser (10) eine scharfe Schneide (10.1) und eine Messerspitze (10A) an einer Messer-Stirnaußenseite einer geschärften Messervorderseite des Kuttermessers (10) vor Berührung schützt, da sie im Zusammenbauzustand an dem oder in dem Schutzrand (1R; 2R; 3R; 4R; 5R) angeordnet sind, wobei das mindestens eine Schutzelement (1A, 1B; 2A; 3A; 4A; 5A, 5A') gleichzeitig mit seiner Schutzelementinnenseite an der geschärften Messervorderseite der beiden Messerseiten des Kuttermessers (10) anliegt, wobei sich die geschärfte Messervorderseite und die ungeschärfte Messerrückseite gegenüberliegen und sich jeweils zwischen der Messer-Stirnaußenseite und einer Messer-Stirninnenseite erstreckt.

2. Schutzvorrichtung (1; 2; 3; 4; 5) nach Anspruch 1, **dadurch gekennzeichnet, dass** der Schutzrand (1R; 2R; 3R; 4R; 5R) des jeweiligen Schutzelementes (1A, 1B; 2A; 3A; 4A; 5A, 5A') im Bereich der zu der Schutzelementstirnaußenseite gehörenden Schutzelementspitze um einen vorgebbaren Betrag auf die Schutzelementstirninnenseite geführt ist, sodass sich im Bereich der Schutzelementspitze ein Aufnahmeschuh bildet, der im Zusammenbauzustand die Messerspitze (10A) des Kuttermessers (10) aufnimmt, wobei die Schutzelementstirninnenseite außerhalb des Bereiches des Schutzrandes (1R; 2R; 3R; 4R; 5R), der um die Schutzelementspitze herum auf die Schutzelementstirninnenseite geführt ist, im Wesentlichen schutzrandlos ausgebildet ist.

3. Schutzvorrichtung (1; 2; 3; 4; 5) nach Anspruch 1, **dadurch gekennzeichnet, dass** der Schutzrand (1R; 2R; 3R; 4R; 5R) des jeweiligen Schutzelementes (1A, 1B; 2A; 3A; 4A; 5A, 5A') im Bereich der Schutzelementspitze durch bereichsweises Weglassen des Schutzrandes (1R; 2R; 3R; 4R; 5R) eine Materialöffnung (1A-1, 1B-1; 2A-1; 3A-1; 5A-1, 5A'-1) aufweist, sodass das jeweilige Schutzelement (1A, 1B; 2A; 3A; 4A; 5A, 5A`) durch die Materialöffnung (1A-1, 1B-1; 2A-1; 4A-1; 3A-1; 5A-1, 5A'-1) im Bereich der Schutzelementspitze schutzrandlos ausgebildet ist, wobei die Messerspitze (10A) der Messer-Stirnaußenseite des Kuttermessers (10) im Zusammenbauzustand durch einen geringen Überstand des jeweiligen Schutzelementes (1A, 1B; 2A; 3A; 4A; 5A, 5A`) gegenüber der Messerspitze (10A) des Kuttermessers (10) im Bereich der Materialöffnung (1A-1, 1B-1; 2A-1; 3A-1; 5A-1, 5A'-1) dennoch im Bereich der Schutzelementspitze auch ohne ausgeführten Schutzrand (1R; 2R; 3R; 4R; 5R) noch vor Berührung geschützt ist.

4. Schutzvorrichtung (1; 2; 3; 4; 5) nach einem der vorhergehenden Ansprüche, **dadurch gekennzeichnet, dass**
in dem im Wesentlichen orthogonal abstehenden Bereich des Schutzrandes (1R; 2R; 3R; 4R; 5R) des jeweiligen Schutzelementes (1A, 1B; 2A; 3A; 4A; 5A, 5A'), der über die Schutzelementinnenseite übersteht, auf der zu der Schutzelementinnenseite gerichteten Fläche des Schutzrandes (1R; 2R; 3R; 4R; 5R) eine Nut angeordnet ist, die im Zusammenbauzustand innerhalb des Schutzrandes (1R; 2R; 3R; 4R; 5R) des jeweiligen Schutzelementes (1A, 1B; 2A; 3A; 4A; 5A, 5A') mit dem Kuttermesser (10) als Aufnahme für die scharfe Schneide (10.1) und die Messerspitze (10A) der Messer-Stirnaußenseite des Kuttermessers (10) dient.

5. Schutzvorrichtung (1; 2; 3) nach Anspruch 1, **dadurch gekennzeichnet, dass** in dem stabilen plattenartigen Schutzelement (1A, 1B; 2A; 3A) außerhalb des Schutzrandes (1R; 2R; 3R; 4R; 5R) in einem zentralen Bereich des Schutzelementes (1A, 1B; 2A; 3A) mindestens eine Öffnung ausgebildet ist, durch die im Zusammenbauzustand mindestens ein Befestigungselement geführt ist, sodass das jeweilige Schutzelement (1A, 1B; 2A; 3A) an dem Kuttermesser (10) reversibel befestigbar ist.

6. Schutzvorrichtung (4) nach Anspruch 1, **dadurch gekennzeichnet, dass** an der im Wesentlichen schutzrandlosen Schutzelementstirninnenseite des flexiblen und elastischen plattenartigen Schutzelementes (4A) als Befestigungselement des Schutzelementes (4A) mindestens ein Rastelement (4C) angeordnet ist, sodass das flexible und elastische Schutzelement (4A) im Zusammenbauzustand mit dem Kuttermesser (10) an der Messer-Stirninnenseite unter elastischer Verformung des Schutzelementes (4A) befestigbar ist, sobald das Kuttermesser (10) mit seiner Messer-Stirnaußenseite in oder an dem Schutzrand (4R) des flexiblen und elastischen plattenartigen Schutzelementes (4A) anliegt.

7. Schutzvorrichtung (5) nach Anspruch 1, **dadurch gekennzeichnet, dass** das mindestens eine stabile plattenartige Schutzelement (5A, 5A') zweiteilig ausgebildet ist, und ein erstes Schutzelementteil (5A) und ein zweites Schutzelementteil (5A') umfasst, sodass die Schutzelementteile (5A, 5A') jeweils mit ihren Schutzelementinnenseiten an der geschärften Messervorderseite der beiden Messerseiten des Kuttermessers (10) anliegen, die sich einer Messerrückseite gegenüberliegend zwischen der Messer-Stirnaußenseite und einer Messer-Stirninnenseite erstreckt, wobei die Schutzelementteile (5A, 5A') Rastteile (5D) und formenseitig korrespondierende Aufnahmeteile aufweisen, welche hinsichtlich ihrer Positionierung an den Schutzelementteilen (5A, 5A`) derart angeordnet sind, dass sie im Zusammenbauzustand ineinander rasten, wobei jedes der Schutzelementteile (5A, 5A') mit einem Federelement (5C) in Verbindung steht, sodass eine zum Ausrasten führende Relativbewegung der Schutzelementteile (5A, 5A') gegen eine den eingerasteten Zusammenbauzustand bewirkende Federkraft des Federelementes (5C) erlaubt ist, sodass die im Zusammenbauzustand ineinandergreifenden Rastteile (5D) und Aufnahmeteile ausrasten.

8. Schutzvorrichtung (1; 2; 3; 5) nach mindestens einem der Ansprüche 1 bis 5 oder 7, **dadurch gekennzeichnet, dass**
das mindestens eine stabile plattenartige Schutzelement eine Schutzschale (1A, 1B; 2A; 3A; 5A, 5A'), insbesondere eine Kunststoff-Schutzschale ist.

9. Schutzvorrichtung (1; 2; 3; 4; 5) nach Anspruch 1, **dadurch gekennzeichnet, dass** das stabile Schutzelement (1A, 1B; 2A; 3A; 5A, 5A') oder das flexible und elastische Schutzelement (4A) auf seiner Schutzelementinnenseite zumindest bereichsweise eine Markierung und/oder an seiner Schutzelementstirninnenseite zumindest bereichsweise eine Anlagekante (1K; 2K; 3K; 4K; 5K) aufweist.

10. Schutzvorrichtung (1; 2; 3; 4; 5) nach Anspruch 1, **dadurch gekennzeichnet, dass** die Schutzvorrichtung (1; 2; 3; 4; 5) auf ihrer im Zusammenbauzustand zu dem Kuttermesser (10) liegenden Schutzelementinnenseite Spülkanäle aufweist, die mit mindestens einem Reinigungsanschluss in Verbindung stehen, der schutzelementaußenseitig angeordnet ist und der als Zugangskanal für ein Reinigungsmedium durch das Material der Schutzvorrichtung (1; 2; 3; 4; 5) geführt ist, wobei die Spülkanäle im Zusammenbauzustand die mit der Schutzelementinnenseite versehene geschärfte Messervorderseite reinigen.

11. Anordnung einer Schutzvorrichtung (1; 2; 3; 4; 5) an einem Kuttermesser (10) nach mindestens einem der Ansprüche 1 bis 10, **dadurch gekennzeichnet, dass**
• eine scharfe Schneide (10.1) und eine Messerspitze (10A) an einer Messer-Stirnaußenseite einer geschärften Messervorderseite des Kuttermessers (10) von einem stabilen oder flexiblen und elastischen plattenartigen Schutzelement (2A; 3A; 4A) umgriffen ist, das gleichzeitig mit seiner Schutzelementinnenseite an der geschärften Messervorderseite der beiden Messerseiten des Kuttermessers (10) anliegt, die sich einer ungeschärften Messerrückseite gegenüberliegend zwischen der Messer-Stirnaußenseite und einer Messer-Stirninnenseite erstreckt, oder
• die scharfe Schneide (10.1) und die Messerspitze (10A) an der Messer-Stirnaußenseite der geschärften Messervorderseite des Kuttermessers (10) von einem stabilen plattenartigen ersten Schutzelement (1A) teilweise umgriffen ist, wobei das Schutzelement (1A) gleichzeitig mit seiner Schutzelementinnenseite an der geschärften Messervorderseite der beiden Messerseiten des Kuttermessers (10) anliegt, die sich der ungeschärften Messerrückseite gegenüberliegend zwischen der Messer-Stirnaußenseite und einer Messer-Stirninnenseite erstreckt, und ein weiteres stabiles plattenartiges zweites Schutzelement (1B) angeordnet ist, das die scharfe Schneide (10.1) und die Messerspitze (10A) von der ungeschärften Messerrückseite des Kuttermessers (10) her an der Messer-Stirnaußenseite des Kuttermessers (10) von dem zweiten Schutzelement (1B) teilweise umgreift, wobei das zweite Schutzelement (1B) gleichzeitig mit seiner Schutzelementinnenseite an der ungeschärften Messerrückseite der beiden Messerseiten des Kuttermessers (10) anliegt, oder
• ein stabiles plattenartiges zweiteiliges Schutzelement (5A, 5A') mit einem der beiden Schutzelemente (5A) die scharfe Schneide (10.1) und die Messerspitze (10A) an der Messer-Stirnaußenseite der geschärften Messervorderseite des Kuttermessers (10) umgreift und beide plattenartigen zweiteiligen Schutzelemente (5A, 5A') jeweilige mit ihrer Schutzelementinnenseite an der geschärften Messervorderseite der beiden Messerseiten des Kuttermessers (10) anliegen.

12. Anordnung eines mit einer Schutzvorrichtung (1; 2; 3; 4; 5) nach mindestens einem der Ansprüche 1 bis 10 versehenen Kuttermessers (10), das nach Anspruch 11 an dem mindestens einen Kuttermesser (10) angeordnet ist, in einer Kutterschüssel (40) einer Kuttermaschine (100), **dadurch gekennzeichnet, dass**
• der Schutzrand (1R; 2R; 3R; 4R; 5R) der jeweiligen Schutzelemente (1A, 1B; 2A; 3A; 4A; 5A, 5A') im Bereich der Schutzelementspitze die Messerspitze (10A) vor Berührung schützt und nur einen geringen Betrag über die Messerspitze (10A) übersteht, oder
• die Schutzelementspitze der jeweiligen Schutzelemente (1A, 1B; 2A; 3A; 4A; 5A, 5A`) durch bereichsweises Weglassen des Schutzrandes (1R; 2R; 3R; 4R; 5R) eine Materialöffnung (1A-1, 1B-1; 2A-1; 3A-1; 5A-1, 5A'-1) aufweist, sodass das jeweilige Schutzelement (1A, 1B; 2A; 3A; 4A; 5A, 5A`) durch die Materialöffnung (1A-1, 1B-1; 2A-1; 3A-1; 5A-1, 5A'-1) im Bereich der Schutzelementspitze zwar schutzrandlos ausgebildet ist, wobei die Messerspitze (10A) der Messer-Stirnaußenseite des Kuttermessers (10) jedoch im Zusammenbauzustand durch einen geringen Überstand des jeweiligen Schutzelementes (1A, 1B; 2A; 3A; 4A; 5A, 5A`) gegenüber der Messerspitze (10A) des Kuttermessers (10) im Bereich der Materialöffnung (1A-1, 1B-1; 2A-1; 3A-1; 5A-1, 5A'-1) noch vor Berührung geschützt ist, sodass
eine Drehung eines Messerkopfes der Kuttermaschine (100), an dem mindestens ein mit der jeweiligen Schutzvorrichtung (1; 2; 3; 4; 5) versehenes Kuttermesser (10) angeordnet ist, um 360° auf der Kuttermessewelle (20) der Kuttermaschine (100) möglich ist, da der Betrag der Materialdicke des Schutzrandes (1R, 2R, 3R, 4R, 5R), oder der Betrag des geringen Überstandes, der im Bereich der Schutzelementspitze gegenüber der Messerspitze (10A) übersteht, geringer ist als ein Spaltmaß, das durch die Differenz zwischen den radialen Abständen (r10A) einer Innenwandung der Kutterschüssel (40) und der Messerspitze (10A) des Kuttermessers (10) jeweils vom Mittelpunkt der Drehachse der Kuttermesserwelle (20) aus gesehen, definiert ist, sodass ein mit der jeweiligen Schutzvorrichtung (1; 2; 3; 4; 5) versehenes Kuttermesser (10) in einem in der Kuttermaschine (100) eingebauten Zustand, ohne, dass die Schutzvorrichtung (1; 2; 3; 4; 5) die Kutterschüssel (40) berührt, um 360° auf der Kuttermessewelle (20) der Kuttermaschine (100) drehbar ist.

13. Anordnung eines mit einer Schutzvorrichtung (1; 2; 3; 4; 5) nach mindestens einem der Ansprüche 1 bis 10 versehenen Kuttermessers (10), die nach Anspruch 11 an dem mindestens einen Kuttermesser (10) angeordnet ist, in einer Kutterschüssel (40) einer Kuttermaschine (100), **dadurch gekennzeichnet, dass**
die jeweilige an dem Kuttermesser (10) angeordnete Schutzvorrichtung (1; 2; 3; 4; 5) als Montagehilfe beim Einbau der Kuttermesser (10) dient, da die jeweilige Schutzvorrichtung (1; 2; 3; 4; 5) zumindest bereichsweise auf ihrer Schutzelementinnenseite eine Markierung und/oder zumindest bereichsweise an ihrer Schutzelementstirninnenseite eine Anlagekante (1K; 2K; 3K; 4K; 5K) aufweist, die eine radiale Positionierung der Aufnahmebohrungen des Kuttermessers (10) gegenüber den Messerbolzen einer auf einer Kuttermesserwelle (20) verbauten Treibscheibe (30) der Kuttermaschine (100) erlaubt.
